# EUROPÄISCHE PATENTSCHRIFT

(11) **EP 0 142 728 B1**
(45) Veröffentlichungstag und Bekanntmachung des Hinweises auf die Patenterteilung: **11.01.1989**
(21) Anmeldenummer: 84112690.7
(22) Anmeldetag: 20.10.1984
(51) Int. Cl.: B41D 5/02, B41F 27/00

(54) **Biegevorrichtung für Offsetdruckplatten**
Bending device for offset printing plates
Dispositif de courbage pour plaques d'impression offset

(30) Priorität: 19.11.1983 DE 3341924
(43) Veröffentlichungstag der Anmeldung: 29.05.1985
(73) Patentinhaber: Heidelberger Druckmaschinen Aktiengesellschaft, D-69019 Heidelberg (DE)
(72) Erfinder: Stadler, Lothar, D-6904 Eppelheim (DE)
(74) Vertreter: Stoltenberg, Heinz-Herbert Baldo

(56) Entgegenhaltungen:
- DE-A- 2 036 490
- DE-B- 2 234 670
- DE-B- 2 628 249

## Beschreibung

Die Erfindung bezieht sich auf eine Biegevorrichtung für Offsetdruckplatten gemäß dem Oberbegriff des Anspruches 1.

Bekannte Biegevorrichtungen dieser Art (DE-AS 26 28 249) ermöglichen eine genaue Abbiegung der Plattenenden auf ein bestimmtes Druckplattenmaß. Zum Ausrichten der Druckplatten vor dem Abbiegen werden bei der bekannten Ausführung Positionierungsschienen bzw. Positionierungsstifte benutzt, so daß die fertig abgebogene Druckplatte immer die gleiche Position zum Register des darauf befindlichen Druckbildes einnimmt. Danach wird die fertige Druckplatte auf den Plattenzylinder aufgespannt, wobei die tangentiale Spannkraft eine gewisse Dehnung der Platte bewirkt. Bei formschlüssigen Spannsystemen entspricht die Dehnkraft der aufgebrachten Spannkraft, so daß nach dem Spannvorgang ein guter Sitz der Platte auf dem Plattenzylinder erzielt ist. Bei modernen Systemen wird zum Erreichen einer immer gleichen Spannkraft die Platte etwas-kürzer abgekantet, als die rein theoretische Abwicklung dies verlangt.

Nachdem bei modernen Druckmaschinen unterschiedliche Plattentypen Verwendung finden, z. B. Aluplatten, Bimetallplatten oder dergleichen, hat sich gezeigt, daß bei Verwendung eines bekannten Systems zum Abbiegen der Offsetplatten beim Spannen derselben eine Seite der abgekanteten Druckplatte abgerissen wird. Dies ist dann der Fall, wenn z. B. die Biegevorrichtung für eine Platte ausgelegt ist, die eine hohe Elastizität aufweist und eine Druckplatte mit niederer Elastizität abgebogen und verwendet wurde. Wird umgekehrt die Biegevorrichtung für eine weniger elastische Druckplatte ausgelegt, so ist bei hochelastischen Platten der gute Sitz auf dem Plattenzylinder nicht mehr gewährleistet.

Die Aufgabe der vorliegenden Erfindung ist es, eine Biegevorrichtung für Offsetdruckplatten zu schaffen, die ein registerhaltiges Aufspannen der Druckplatte auf formschlussigen Spannsystemen, wie diese z. B. bei modernen Registersystemen Verwendung finden, ermöglicht, ohne daß die Druckplatte beschädigt oder zerstört wird und trotzdem immer ein gleichmäßig guter Sitz der Platte auf dem Plattenzylinder gewährleistet ist.

Die Aufgabe wird durch die erfinderischen Merkmale des Kennzeichens des Anspruchs 1 gelöst. Der Vorteil der geschaffenen Lösung ist darin zu sehen, daß mit einfachen Mitteln und ohne zeitraubende Justierarbeiten eine Einstellung der jeweils abgebogenen Plattenlänge auf die der Platte eigene Dehnung möglich ist. Der Drucker muß lediglich bei Verwendung einer bestimmten Platte das jeweilige Maß der Auslenkung vorwählen, um sodann für diesen Plattentyp die optimale Länge, d. h. die optimale Spannung zu erhalten. Die Längenunterschiede der einzelnen Druckplattenarten die berücksichtigt werden, sind hierbei sehr gering und betragen oft nur Bruchteile eines Millimeters.

Die Unteransprüche kennzeichnen vorteilhafte Ausgestaltungen des Erfindungsgegenstandes, wobei die Exzenterwelle gemäß Anspruch 2 bei sehr hoher Parallelität eine feinfühlige Veränderung der Abkantlänge ermöglicht und vom Drucker mit einem Handgriff auf den speziellen Plattentyp einzustellen ist.

Ein Ausführungsbeispiel der Erfindung ist in den Zeichnungen schematisch dargestellt. Es zeigt :
Figur 1 eine Seitenansicht einer Biegevorrichtung mit ausgelenkter (verlängerter) Druckplatte, (große Abkantlänge)
Figur 2 eine Seitenansicht einer Biegevorrichtung mit minimal abgebogener Druckplatte, (kleine Abkantlänge)
Figur 3 ein Dehnungsdiagramm für verschiedene Druckplatten,
Figur 4 einen Teillängsschnitt durch die Exzenterwelle,
Figur 5 eine Seitenansicht der Exzenterwelle mit Skala.

Die in Figur 1 und 2 dargesteIle Biegevorrichtung besteht aus einer Auflageplatte 1 und aus einem absenkbaren Niederhalter 2, zwischen denen die Druckplatte 3 eingespannt wird. Zum registerhaltigen Auflegen der Druckplatte sind ansich bekannte Positioniermittel vorgesehen, die in der Zeichnung nicht dargestellt sind. An den beiden gegenüberliegenden Kopfseiten der Druckplatte sind Biegebalken 4 gelenkig an der Auflageplatte 1 befestigt, die, wie strichpunktiert dargestellt, eine obere Ausgangsstellung einnehmen können. Nach dem Einlegen der Druckplatte werden die Biegebalken 4 nach unten bewegt und biegen somit die Druckplattenenden 5, 6 entsprechend der Winkelform der Auflageplatte 1 nach unten ab. Bei der in Figur 2 gezeigten Ausführung entspricht das Maß zwischen den abgebogenen Druckplattenenden den durch die Auflageplatte 1 vorgegebenen Maßverhältnissen. Die beiden Druckplattenenden 5 und 6 verlaufen somit genau parallel zueinander und sind um ein geringes Maß enger abgewinkelt, wie dies die rein theoretische Einspannlänge am Druckplattenzylinder erfordern wurde. Durch die für die Dehnung der Platte erforderliche Kraft wird eine tangentiale Spannkraft auf die Platte-ausgeübt, die ein sattes Aufspannen derselben und einen guten Sitz auf dem Plattenzylinder gewährleistet.

Etwa in der Mitte der Auflageplatte 1 ist ein Stellmittel in Form einer Exzenterwelle 7 vorgesehen, das parallel zur Auflageplatte 1 verläuft. Durch Drehen der Exzenterwelle 7 läßt sich deren exzentrische Mantelfläche 8 mehr oder weniger gegenüber der Plattenebene der Auflageplatte 1 anheben, so daß beim Auflegen einer neuen Druckplatte 3 diese beim Festspannen durch den Niederhalter 2 aus der Geraden ausgelenkt wird. Hierfür ist im Niederhalter 2 eine Ausnehmung 9 vorgesehen. Diese Auslenkung der Druckplatte 3 aus der Geraden bewirkt eine Verlängerung der Strecke zwischen den beiden Abbiegekanten an der Auflageplatte 1. Dieses ansich geringe Auslenken ermöglicht es, die Dehnung der aufgespannten Druckplatte auf dem Plattenzylinder zu verringern.

In Figur 3 ist auf der Ordinate die tangentiale Spannkraft F und auf der Abszisse der Dehnungsweg A s dargestellt. Die Gerade e1 zeigt z. B. den Anstieg der Dehnung bei steigender Spannkraft eine Bimetallplatte und e2 das Dehnungsverhalten einer Alu-Platte. Die Linie 10 stellt die ideale Spannkraft dar, wobei klar ersichtlich ist, daß der Dehnungsweg bei 0 s bei den beiden aufgeführten Druckplattentypen unterschiedlich lang ist.

Figur 4 zeigt die Exzenterwelle 7 mit ihrem exzentrisch versetzten Zapfen 11, der in einem Lagerbock 12 gelagert ist, der wiederum auf einer Grundplatte 13 befestigt ist gemeinsam mit der Auflageplatte 1. Auf der Verlängerung 14 des Zapfens 11 ist ein Handrad 15 befestigt, über das die Exzenterwelle 7 feinfühlig verdreht werden kann. Außerdem ist auf der Verlängerung eine Scheibe 16 mit einer Skala 17 befestigt, die in Verbindung mit einem Pfeil 18 die jeweilige Stellposition anzeigt. Die Stellung 19 könnte z. B. für die Alu-Platte und die Stellung 20 für die Bimetallplatte vorgesehen sein. Um ein unbeabsichtigtes Verstellen zu verhindern, ist eine federnd abgestützte Kugelraste 21 vorgesehen.

## Patentansprüche

1. Biegevorrichtung für Offsetdruckplatten mit einer Auflageplatte (1), an der an beiden gegenüberliegenden Kopfseiten je ein Biegebalken (4) gelenkig befestigt ist, mit einem absenkbaren Niederhalter (2) für die Druckplatte (3) und mit Positioniermitteln zum registerhaltigen Abbiegen der beiden Druckplattenenden (5, 6) auf ein bestimmtes Druckplattenmaß, dadurch gekennzeichnet, daß zur Anpassung an verschiedene Dehnungsverhalten unterschiedlicher Druckplattensorten zwischen den beiden abgebogenen Druckplattenenden (5, 6) ein Stellmittel parallel zu den Biegebalken (4) vorgesehen ist, das in die Druckplattenfläche bewegbar ist, wodurch diese aus der Auflageebene ausgelenkt wird.

2. Biegevorrichtung nach Anspruch 1, dadurch gekennzeichnet, daß das Stellmittel eine Exzenterwelle (7) ist, deren exzentrisch drehbare Mantelfäche (8) mit der Druckplatte (3) kontaktiert, so daß beim Verdrehen der Exzenterwelle (7) die Druckplatte (3) entsprechend dem Verdrehweg aus der Auflageebene ausgelenkt wird.

3. Biegevorrichtung nach Anspruch 1 und 2, dadurch gekennzeichnet, daß die Exzenterwelle (7) mittels Handrad (15) verdrehbar und über eine Skala (17) einstellbar ist.

## Claims

1. Bending device for offset printing plates including a support plate (1), a respective bending bar (4) being pivotally mounted on the two opposite head portions of said support plate, a lowerable down-holder means (2) for holding down a printing plate (3) and positioning means for bending the two printing plate ends (5, 6) in-register to given printing plate dimensions, characterized in that an adjusting means is disposed parallel to said bending bars (4) for the purpose of adjusting between the two bent printing plate ends (5, 6) different kinds of printing plates to the respective strain behaviour, said adjusting means being movable into the surface of said printing plate, thus causing said printing plate to be deflected from a plane in which it is disposed.

2. Bending device according to Claim 1, characterized in that said adjusting means is an eccentric shaft (7) the eccentrically rotatable outer cylindrical surface (8) of which is engageable with said printing plate (3) so that, by turning said eccentric shaft (7), said printing plate (3) is deflected according to the degree of turning from a plane in which it is disposed.

3. Bending device according to Claims 1 and 2, characterized in that said eccentric shaft (7) can be turned by means of a handwheel (15) and is adjustable in accordance with a scale means (17).

## Revendications

1. Dispositif de pliage pour plaques d'impression offset, comprenant une table d'appui (1) à laquelle des barres de pliage (4) sont respectivement articulées sur les deux côtés de tête opposés, un presseur (2) pouvant être abaissé et servant à presser la plaque d'impression (3), ainsi que des moyens de positionnement permettant de plier les deux extrémités (5, 6) de la plaque d'impression à une longueur de plaque d'impression déterminée en la maintenant au repérage, caractérisé en ce que, pour l'adaptation aux différents comportements d'allongement des différentes sortes de plaques d'impression, il est prévu, entre les deux extrémités pliées (5, 6) de la plaque d'impression, un moyen actionneur disposé parallèlement aux barres de pliage (4) et qui peut être pressé contre la surface de la plaque d'impression, pour écarter ainsi cette surface de son plan d'appui.

2. Dispositif de pliage selon la revendication 1, caractérisé en ce que le moyen actionneur est un arbre excentrique (7) dont la surface latérale (8), qu'on peut faire tourner excentriquement, entre en contact avec la plaque d'impression (3), de sorte que, lorsqu'on tourne l'arbre excentrique (7), la plaque d'impression (3) est écartée du plan d'appui d'une distance qui est fonction de la course de rotation.

3. Dispositif de pliage selon les revendications 1 et 2, caractérisé en ce qu'on peut faire tourner l'arbre excentrique (7) au moyen d'un bouton moleté (15) et régler sa position au moyen d'une graduation (17).
